# FASCICULE DE BREVET EUROPEEN

(11) **EP 1 686 079 B1**
(45) Date de publication et mention de la délivrance du brevet: **27.07.2011**
(21) Numéro de dépôt: 06370001.7
(22) Date de dépôt: 27.01.2006
(51) Int. Cl.: B65F 3/20

(54) **Véhicule de collecte sélective de produits, tels que notamment des déchets ménagers, stockés dans des contenants, tels que notamment des poubelles**
Fahrzeug zum getrennten Sammeln von in Behältern, insbesondere Müllbehältern, gelagerten Produkten, insbesondere Müll
Vehicle for selective collecting of products, especially refuse, stored in receptacles, especially refuse receptacles

(30) Priorité: 31.01.2005 FR 0500943
(43) Date de publication de la demande: 02.08.2006
(73) Titulaire: Flamme Environnement Société Anonyme, 59330 St. Remy du Nord (FR)
(72) Inventeur: Flamme, Hubert, 59330 St Remy du Nord (FR); Flamme, Etienne, 59330 St Remy du Nord (FR)
(74) Mandataire: Boubal, Denis Henri Jacques

(56) Documents cités:
- EP-A- 0 739 827
- EP-A- 1 097 884
- US-A- 5 527 098

## Description

La présente invention a pour objet un véhicule de collecte sélective de produits, tels que notamment des déchets ménagers, stockés dans des contenants, tels que notamment des poubelles.

Elle trouvera une application particulière pour la collecte de déchets en zone rurale, ou encore, pour la collecte de déchets dans des lieux de collecte éloignés des centres de déchargement des réceptacles du véhicule. Par ailleurs, son application peut aussi être envisagée en milieu urbain.

Aujourd'hui, pour la collecte des détritus, on connaît des camions dont la benne est compartimentée et fermée par une structure porte. Dans ce cas, cette dernière comprend au moins deux réceptacles, un premier compartiment dédié pour la collecte de produits recyclables, et un deuxième compartiment dédié pour la collecte de produits ménagers et produits fermenticides.

On connaît également des véhicules comportant des bacs, aptes à recevoir d'autres produits recyclables, dont le verre par exemple, situés dans une position basse au niveau du châssis, un bac pouvant être positionné entre l'essieu directeur et l'essieu arrière du véhicule ou encore positionné à l'arrière, en porte-à-faux du véhicule, sous le seuil d'une structure porte fermant la benne.

Par exemple, le véhicule selon le préambule de la revendication 1 du document EP-0.739.827 présente un châssis automoteur, portant une benne formant au moins un réceptacle principal. Une porte principale, articulée à ladite benne, constituant une trémie et intégrant un dispositif de compaction, permet la fermeture ou l'ouverture du réceptacle principal pour permettre le vidage de ce dernier. Ce véhicule présente en outre un réceptacle secondaire, constitué par un bac, prévu pour le verre, situé sous le seuil de la trémie et équipé de ses propres moyens de guidage de flux déversés.

En fin de collecte, lorsque le réceptacle secondaire d'un tel véhicule antérieur est plein, le bac est soit déposé sur le sol en utilisant la suspension hydraulique du véhicule afin de diminuer la hauteur de caisse, soit vidé en ouvrant une trappe de vidange inférieure, en positionnant le véhicule de telle façon que le bac soit positionné à l'aplomb et au-dessus d'une trémie de déchargement située en-dessous de la surface de roulage dudit véhicule. Dans les deux cas, le déchargement du réceptacle secondaire est nécessairement effectué dans un centre spécialisé.

La contenance des différents réceptacles de collecte sélective est déterminée par expérience, grâce notamment aux données statistiques de chaque volume de déchets collectés pour une tournée dans une zone donnée.

L'objectif des entreprises de collecte est, bien entendu, que les différents réceptacles soient remplis simultanément, et pleins au même moment, afin d'augmenter la rentabilité des tournées.

Toutefois, cet objectif est difficilement réalisable, car les quantités de différents produits ramassés dans une zone de collecte donnée varient au cours de l'année. Aussi, constate-t-on, par exemple, une plus grande quantité de verre ramassée en période de fêtes ou encore lors de la période estivale.

Alors, dans ces périodes, l'équipe devra arrêter sa tournée de collecte à cause d'un seul réceptacle plein, alors que les autres sont partiellement remplis. L'équipe devra alors se rendre jusqu'au centre de déchargement pour décharger les réceptacles.

En effet, l'équipe de collecte perdrait son temps à poursuivre sa collecte en ne ramassant qu'une partie des déchets puisqu'elle devrait, de toutes façons, repasser par la suite devant tous les points de collecte partiellement traités pour finir son travail. Or, en zone rurale, les centres de déchargement spécialement aménagés peuvent être relativement éloignés des lieux de collecte.

La présente invention a pour but de remédier à ces inconvénients en proposant un véhicule de collecte sélective qui pallie les inconvénients précités, et permet notamment d'augmenter l'autonomie des véhicules, et d'amoindrir le coût de revient de la collecte en autorisant la décharge d'un réceptacle dans une benne amovible, une trémie ou un silo de stockage, en cours de tournée de collecte.

Un autre but de l'invention est de proposer un véhicule de collecte qui permet de décharger, ponctuellement, certains réceptacles seulement.

D'autres buts de l'invention apparaîtront au cours de la description qui va suivre qui n'est donnée qu'à titre indicatif et n'a pas pour but de la limiter.

L'invention concerne un véhicule de collecte sélective de produits, tels que notamment des déchets ménagers, temporairement stockés dans des contenants, tels que notamment des poubelles, selon la revendication 1.

L'invention sera mieux comprise à la lecture de la description suivante accompagnée des dessins en annexe parmi lesquels :
- la figure 1 est une vue schématique de côté d'un véhicule, conforme à l'invention, la deuxième structure porte en position de vidage dans une benne,
- la figure 2 est une vue de côté du véhicule tel qu'illustré à la figure 1, la structure porte principale étant escamotée dans une position de dégagement,
- la figure 3 est une vue de coté du véhicule tel qu'illustrée à la figure 1, la structure porte principale et la seconde structure porte étant toutes deux escamotées, au moins partiellement, pour permettre le vidage d'un réceptacle secondaire dans une benne de véhicule,
- la figure 4 est une vue de côté du véhicule tel qu'illustré à la figure 1, les structures portes étant fermées, un contenant étant déchargé dans un réceptacle secondaire,
- la figure 5 est une vue de côté du véhicule tel qu'illustré à la figure 1, les structures portes étant fermées, un contenant-poubelle compartimenté étant vidé, en même temps, dans undit réceptacle principal et undit réceptacle secondaire.

La présente invention a pour objet un véhicule 1 de collecte sélective de produits, tels que notamment des déchets ménagers, temporairement stockés dans des contenants 2, tels que notamment des poubelles, sacs poubelles ou similaires.

Le véhicule comporte :
- un châssis automoteur 3 portant au moins un réceptacle principal 20, ce dernier présentant des moyens de guidage 6 de flux de produits déversés,
- au moins un réceptacle secondaire 4 équipé de moyens de guidage secondaires 7 de flux de produits déversés,
- une structure porte principale 8, équipant ledit au moins un réceptacle principal, apte, dans une première position, à fermer ledit au moins un réceptacle principal 20, et dans une deuxième position de dégagement à s'escamoter pour permettre le vidage de ce dernier.

Le véhicule présente en outre une deuxième structure porte 9 constituant au moins en partie ledit au moins un réceptacle secondaire 4, ladite deuxième structure porte 9 coopérant avec ladite structure porte principale 8 de telle façon à permettre au moins le vidage d'undit au moins un réceptacle secondaire 4 alors que la structure porte principale 8 est dans une position fermée.

Selon l'invention, la deuxième structure porte présente en outre des moyens d'actionnement et d'entraînement 10, 12 aptes à permettre le déplacement d'undit au moins un réceptacle secondaire 4 dans une position élevée, en porte-à-faux du véhicule, et à une hauteur suffisante pour disposer ledit au moins un réceptacle secondaire 4 au-dessus d'une benne amovible 30, ou trémie de stockage, encore appelée silo de stockage. Ainsi, lors d'une tournée, si le réceptacle secondaire 4 est plein avant les autres, celui-ci peut être déchargé, notamment dans une trémie de stockage, laissée sur le bord de la route ou autre, permettant ainsi à l'équipe de poursuivre son travail.

Tels qu'illustrés à la figure 1, les moyens d'actionnement peuvent être constitués par au moins un vérin, notamment hydraulique, 10 assujetti entre la structure porte principale et la deuxième structure porte. La deuxième structure porte 9 peut être constituée, au moins en partie par un bras de levier 12 articulé, notamment au moyen d'une liaison pivot, à son extrémité proximale 13 à ladite structure porte principale 8, l'extrémité distale du bras de levier 12 étant assujettie audit au moins un réceptacle secondaire 4. Le vérin 10 permet alors d'actionner le bras de levier, et ainsi undit réceptacle secondaire 4, dans une position inclinée, en porte-à-faux du véhicule et à une position élevée afin de vider ledit réceptacle secondaire 4 dans un contenant ou silo adapté.

Le bras de levier 12 permet également d'incliner le réceptacle secondaire 4 afin d'optimiser son remplissage, les produits et notamment le verre étant déplacés sous l'effet de la gravité.

Selon un mode de réalisation, la seconde structure porte 9 constitue au moins en partie les moyens secondaires 7 de guidage de flux de produits déversés dans ledit au moins un réceptacle secondaire 4. Aussi, tel qu'illustré à la figure 5, le bras de levier 12 présente à partir de son extrémité distale, au moins sur une portion de longueur 14, un caisson constituant au moins une cheminée 71 pour le guidage de flux déversé dans ledit au moins un réceptacle secondaire 4.

Avantageusement l'extrémité supérieure du caisson est équipée d'au moins un clapet antiretour 15, apte à obturer l'extrémité débouchante d'unedite cheminée lorsque le bras de levier 12 est incliné. Le clapet 15 est constitué par une plaque articulée à son extrémité proximale à un rebord 31, à l'extrémité de la cheminée. Lorsque la seconde structure porte 9 est fermée, le bras de levier 12 occupe une position sensiblement verticale, et le clapet 15 est maintenu ouvert sous l'effet de la gravité, tel qu'illustré à la figure 5.

Lorsque la seconde structure porte 9 et notamment le bras de levier 12 est incliné,au moyen notamment d'au moins un vérin 10, le clapet 15, sous l'effet de la gravité, vient obturer l'extrémité supérieure débouchante de la cheminée 71.

Le bras de levier 12, occupe, lorsque la deuxième structure porte 9 est dans une position fermée, un volume prolongeant l'extrémité de la structure porte principale 8. Avantageusement, l'extrémité supérieure débouchante 16 d'unedite cheminée 71 est adjacente à au moins une ouverture de chargement 17 d'undit au moins réceptacle principal 20. L'ouverture de chargement 17 est située sur une portion haute de la structure porte principale 8. La seconde structure porte 9 et notamment le bras de levier 12 présente en outre au moins une fenêtre d'accès 35, en regard de ladite au moins ouverture de chargement 17.

Cette configuration permet au moyen d'un dispositif déflecteur 26, de charger undit au moins un réceptacle secondaire 4, ou encore undit réceptacle principal, en faisant basculer un contenant 2, tel que notamment une poubelle, dans une position finale unique, que ce soit pour charger undit réceptacle secondaire 4 ou undit réceptacle principal 20.

Selon un mode de réalisation, le réceptacle secondaire 4 est situé sous le seuil de la structure porte principale 8, voire, le cas échéant, sous le seuil du réceptacle principal. Tel qu'illustré aux figures 4 et 5 notamment, le réceptacle secondaire 4 est situé en porte-à-faux du châssis 3 dans une position basse, en dessous de la structure porte principale 8. Cette configuration connue permet avantageusement de libérer un volume utile. Le réceptacle secondaire 4 permet avantageusement de stocker, par exemple, des produits lourds tels que du verre.

La deuxième structure porte présente alors un profil de forme générale en L, ledit au moins réceptacle secondaire 4 constituant l'aile horizontale du L, le bras de levier 12 constituant l'aile verticale du L. Ledit réceptacle secondaire présente selon l'invention une trappe de déchargement 18, des moyens de verrouillage de ladite trappe de déchargement 18 dans une position fermée, ainsi que des moyens d'actionnement pour l'ouverture de cette dernière. La trappe de déchargement 18 et située à l'extrémité libre du réceptacle secondaire 4.

Aussi, lorsqu'on désire vider undit réceptacle secondaire 4 dans une benne ou un silo de stockage 30, le conducteur ou le ripeur commence par positionner le bras de levier 12 et ainsi le réceptacle secondaire 4 dans une position élevée en porte-à-faux du véhicule. Le véhicule recule afin de positionner le réceptacle secondaire 4 en dessus à l'aplomb de l'ouverture d'une benne ou d'un silo de stockage 30. Dès lors le conducteur ou le ripeur peut actionner l'ouverture de la trappe de déchargement 18 telle qu'illustrée à la figure 1 notamment.

Selon un mode de réalisation, la deuxième structure porte 9 est le support d'au moins un dispositif basculeur 19 de contenant 2. Un dispositif basculeur 19 présente des moyens de prise d'un contenant 2, ainsi que des moyens d'actionnement et d'entraînement aptes à déplacer ledit contenant dans un plan vertical et à basculer ce dernier.

Tel que divulgué dans la demande de brevet EP-1.057.754, le dispositif basculeur pourra en outre présenter un volet séparateur 37 destiné à prolonger la cloison de séparation 38 d'un contenant 2 à deux compartiments. Ce volet séparateur 37 est avantageusement articulé au dispositif basculeur 19 pour être positionné dans le prolongement de la cloison 38 d'un contenant 2 compartimenté, ou alors escamoté, dans une position de dégagement, lorsque le contenant 2, et notamment la poubelle, présente un simple compartiment.

Ledit au moins un premier réceptacle 20 est constitué au moins en partie par une benne 21, ouverte à l'une 22 de ses extrémités, ladite structure porte principale 8 étant articulée à l'extrémité supérieure de l'ouverture suivant un axe de pivot horizontal 23.

Ladite structure porte principale 8 présente un profilé de section creux coïncidant avec celui de ladite benne de telle façon à prolonger cette dernière lorsque ladite structure porte principale 8 est en position fermée. Cette dernière constitue au moins une trémie de chargement 32 d'undit au moins un réceptacle principal 20. Ladite structure porte principale 8 accueille en outre, au moins un dispositif de compaction 25 des produits en direction d'undit au moins un réceptacle principal 20.

Tel qu'illustré aux figures 4 et 5 notamment, le dispositif de compaction 25 est constitué par une presse apte à coulisser en translation sur le seuil de la trémie de chargement. Ce dispositif de compaction présente une cloison de séparation 29 fermant un volume situé derrière la presse 25₁ du dispositif afin que les produits déversés ne viennent pas bloquer le chemin de ladite presse 25₁, lors de son retour en une position rétractée.

Ce dispositif de compaction permet avantageusement d'alimenter la trémie quelle que soit la position de la presse 25₁ du dispositif de compaction. La cloison de séparation 29 est avantageusement articulée au moyen d'une liaison pivot à ladite presse 25₁. L'extrémité libre de ladite cloison 29 présente un patin ou galet 80 apte à suivre une piste de glissement ou roulement 27. Cette piste est avantageusement inclinée pour provoquer l'inclinaison de la cloison 29 lors du retour de la presse 25₁ et ainsi la chute de produits qui pourraient se trouver sur ladite cloison 29, dans la zone de compaction, en avant de ladite presse 25₁.

Le dispositif de compaction présente en outre, en articulation à l'extrémité supérieure de la piste de roulement 27, une raclette 26 articulée au moyen d'une liaison pivot horizontale. L'extrémité libre de la raclette 26 vient, sous l'effet de la gravité, en contact avec la face supérieure de la cloison 29 afin de pousser les produits. Avantageusement, l'ensemble constitué par la piste de roulement 27 et la raclette 28 est articulé au moyen d'un pivot horizontal 31 et constitue le dispositif déflecteur 26 qui, on le verra par la suite, permet de diriger le ou les flux déversés lorsqu'un dispositif basculeur 19 déverse un contenant 2.

Telle qu'illustrée à la figure 5, avantageusement, afin de forcer les produits déversés dans la trémie 32 à passer dans un volume actif Va du dispositif de compactage 25, ladite structure porte principale 8 présentera une rive 33 formant une cloison de séparation, sur une portion haute de ladite structure porte, séparant ladite trémie 32 et le ou les réceptacles principaux 20. Cette rive 33 laissera une ouverture d'alimentation 43 entre ladite trémie 32 et undit réceptacle principal 20 de dimension correspondante pour coopérer avec la surface de contact de la presse 25₁ du dispositif de compaction 25. Telle qu'illustrée à la figure 2, la structure porte principale 8 peut être escamotée au moyen d'au moins un vérin 24 dans une position de dégagement.

Telle qu'illustrée à la figure 3, l'action de la structure porte principale 8 et de la seconde structure porte 9 peuvent être combinées afin de vider undit réceptacle secondaire 4 dans une benne amovible 40 d'une remorque de véhicule, par exemple.

Aussi, en escamotant à la fois la structure porte principale 8 et la seconde structure porte 9, on augmente la longueur en bras de levier 12 d'une longueur sensiblement égale à celle de la structure porte principale 8.

Selon un mode de réalisation non exclusif, la benne 21 du véhicule est compartimentée avec la présence d'au moins une cloison de séparation, notamment verticale, disposée longitudinalement dans ladite benne 21. Cette cloison constitue au moins deux compartiments longitudinaux et donc au moins deux réceptacles principaux. Avantageusement, la structure porte principale présente, le cas échéant, au moins une cloison de séparation prolongeant lesdits au moins deux compartiments, notamment dans la trémie 32.

Selon un mode de réalisation, le véhicule présente au moins un poste de chargement 50, avec pour chaque réceptacle principal, au moins une ouverture de chargement 17 dédiée. Aussi, chaque ouverture de chargement 17 dédiée donnera accès à un compartiment dans la trémie de chargement 32 associée à un réceptacle principal.

Le véhicule présentera en outre au moins undit dispositif déflecteur 26 équipé de moyens d'actionnement, ledit dispositif déflecteur 26 pouvant prendre au moins deux positions pour soit :
- orienter la totalité du flux déversé dans l'ouverture de chargement dédié 17 d'un réceptacle principal ou encore dans l'ouverture débouchante 16 de la cheminée d'undit réceptacle secondaire 4,
- dédoubler le flux, une partie du flux étant guidée dans l'ouverture de chargement dédié 17 du réceptacle principal, l'autre partie du flux étant guidée dans l'ouverture débouchante 16 de la cheminée du réceptacle secondaire 4.

Aussi, le dispositif déflecteur 26 est constitué par la piste de glissement ou roulement 27 et la raclette 28 du dispositif de compaction. La piste 27 est notamment articulée à son extrémité inférieure au niveau d'une liaison pivot horizontale 31. Aussi, le dispositif déflecteur présente des moyens d'actionnement pour positionner la plaque constituant la raclette 28 en trois positions. Tel qu'illustré à la figure 4, le dispositif déflecteur 26 est escamoté dans une position où il ne coopère pas avec le flux de produit déversé. Aussi, tel qu'illustré à la figure 4, tout le flux de produit déversé par le contenant 2 chute dans la cheminée 71 du réceptacle secondaire 4.

Dans une deuxième position intermédiaire illustrée à la figure 5, le dispositif déflecteur et notamment la plaque constituant la raclette 28 est positionné dans l'alignement d'une plaque constituant ledit volet séparateur 37 du dispositif basculeur 19. Cette configuration est utilisée pour vider des contenants à deux compartiments. Aussi, le compartiment supérieur du contenant 2 verra son flux guidé, par le volet séparateur 37 et par la plaque constituant la raclette 28 dans la trémie de chargement 32 d'un réceptacle principal. Le compartiment inférieur du contenant 2 verra son flux guidé notamment par la surface extérieure de la piste de roulement 27 dans la cheminée 71 du réceptacle secondaire 4.

Dans une dernière position non illustrée, le dispositif déflecteur et notamment la plaque 28 constituant la raclette est baissée afin de guider et d'orienter la totalité du flux déversé par le contenant 2 dans la trémie de chargement 32 d'un réceptacle principal.

Naturellement, d'autres modes de mise en oeuvre, à la portée de l'homme de l'art, auraient pu encore être envisagés sans pour autant sortir du cadre de l'invention définie par les revendications annexées.

## Revendications

1. Véhicule (1) de collecte sélective de produits, tels que notamment des déchets ménagers, temporairement stockés dans des contenants (2), tels que notamment des poubelles, le véhicule comportant :
- un châssis automoteur (3) portant au moins un réceptacle principal (20) constitué par une benne (21), ledit réceptacle principal (20) présentant des moyens de guidage (6) de flux de produits déversés,
- au moins un réceptacle secondaire (4) équipé de moyens de guidage secondaires (7) de flux de produits déversés,
- une structure porte principale (8), équipant ledit au moins un réceptacle principal (20), articulée à ladite benne (21), apte, dans une première position, à maintenir fermé ledit au moins un réceptacle principal (20) et, dans une deuxième position de dégagement, à s'escamoter pour permettre le vidage de ce dernier, et
une deuxième structure porte (9), constituant ledit au moins un réceptacle secondaire (4), ladite deuxième structure porte (9) coopérant avec ladite structure porte principale (8) de telle façon à permettre au moins le vidage d'undit au moins un réceptacle secondaire (4) alors que la structure porte principale (8) est dans une position fermée, **caractérisé en ce que** ladite deuxième structure porte (9) présente des moyens (10, 12) d'actionnement et d'entraînement aptes à permettre le déplacement dudit au moins un réceptacle secondaire (4) dans une position élevée, en porte-à-faux du véhicule (1), et à une hauteur suffisante pour disposer ledit au moins un réceptacle secondaire (4) au-dessus d'une trémie de stockage (30), ledit au moins un réceptacle secondaire (4) présentant une trappe de déchargement (18), des moyens de verrouillage de ladite trappe de déchargement (18) dans une position fermée ainsi que des moyens d'actionnement pour l'ouverture de ladite trappe (18).

2. Véhicule (1) selon la revendication 1, dans lequel la deuxième structure porte (9) est constituée au moins en partie par un bras de levier (12) articulé à son extrémité proximale (15) à ladite structure porte principale (8), l'extrémité distale du bras de levier (12) étant assujettie audit au moins un réceptacle secondaire (4).

3. Véhicule (1) selon la revendication 2, dans lequel la deuxième structure porte (9) constitue au moins en partie les moyens (7) de guidage secondaire de flux de produits déversés, le bras de levier (12) présente à partir de son extrémité distale, au moins sur une portion de longueur (14) un caisson constituant au moins une cheminée (71) pour le guidage de flux déversé dans ledit au moins un réceptacle secondaire (4).

4. Véhicule (1) selon la revendication 3, dans lequel l'extrémité supérieure du caisson est équipée d'au moins un clapet antiretour (15) apte à obturer l'extrémité débouchant d'unedite cheminée (71) lorsque le bras de levier (12) est incliné.

5. Véhicule (1) selon la revendication 3, dans lequel le bras de levier (12) occupe, lorsque la deuxième structure porte (9) est dans une position fermée, un volume prolongeant l'extrémité de la structure porte principale (8), l'extrémité supérieure (16) débouchant d'unedite cheminée (71) étant adjacente à au moins une ouverture de chargement (17) d'undit au moins un réceptacle principal (20), située sur une portion haute de la structure porte principale (9), le bras de levier (12) présentant au moins une fenêtre d'accès (35) en regard de ladite au moins une ouverture de chargement 517).

6. Véhicule (1) selon l'une des revendications 1 à 5, dans lequel le réceptacle secondaire (4) est situé sous le seuil (S₁) de la structure porte principale (8), voir le cas échéant, sous le seuil du réceptacle principal (20).

7. Véhicule (1) selon les revendications 2 et 6, dans lequel la deuxième structure porte (9) présente un profil de forme générale en L, ledit au moins un réceptacle secondaire (4) constituant l'aile horizontale du L, le bras de levier (12) constituant l'aile verticale du L.

8. Véhicule (1) selon l'une des revendications 1 à 7, dans lequel la deuxième structure porte (9) est le support d'au moins un dispositif basculeur (19) de contenant présentant :
- des moyens de prise d'undit contenant (2),
- des moyens d'actionnement et d'entraînement aptes à déplacer ledit contenant dans un plan vertical et à basculer ce dernier.

9. Véhicule (1) selon l'une des revendications 1 à 8, dans lequel ledit au moins un réceptacle principal (20) est constitué au moins en partie par ladite benne (21), ouverte à l'une (22) de ses extrémités, ladite structure porte principale (8) étant articulée à l'extrémité supérieure de l'ouverture suivant un axe de pivot horizontal (23).

10. Véhicule (1) selon la revendication 9, dans lequel ladite structure porte principale (8) présente un profilé de section creux coïncidant avec celui de ladite benne (21) de telle façon à prolonger cette dernière lorsque ladite structure porte principale (8) est en position fermée, cette dernière constituant au moins une trémie de chargement (32) d'undit au moins réceptacle principal (20), ladite structure porte principale (8) accueillant au moins un dispositif de compaction (25) des produits en direction d'undit au moins un réceptacle principal (20).

11. Véhicule (1) selon la revendication 9 ou 10, dans lequel la benne (21) est compartimentée avec la présence d'au moins une cloison de séparation disposée longitudinalement dans ladite benne, et constituant au moins deux compartiments, et donc au moins deux réceptacles principaux, la structure porte principale (8) présentant, le cas échéant, au moins une cloison de séparation prolongeant lesdits au moins deux compartiments.

12. Véhicule (1) selon la revendication 5, dans lequel :
- le véhicule (1) présente au moins un poste de chargement (50), avec pour le ou chaque réceptacle principal (20), au moins une ouverture de chargement (17) dédiée,
- le véhicule (1) présente en outre un dispositif déflecteur (26) articulé, équipé de moyens d'actionnement, ledit dispositif déflecteur (26) pouvant prendre au moins deux positions pour soit orienter la totalité du flux déversé dans l'ouverture de chargement (17) dédiée d'undit réceptacle principal ou encore dans l'ouverture débouchante (16) de la cheminée (71) d'undit réceptacle secondaire (4), soit dédoubler le flux, une partie du flux étant guidée dans l'ouverture de chargement dédiée du réceptacle principal (20), l'autre partie du flux étant guidée dans l'ouverture débouchante (16) de la cheminée (71) du réceptacle secondaire (4).

## Claims

1. Vehicle (1) for the selective collection of products, such as in particular household waste, temporarily stored in containers (2), such as in particular trash bins, the vehicle comprising:
- a self-propelled chassis (3) carrying at least one main receptacle (20) constituted by a skip (21), said main receptacle having means for guiding (6) the flow of dumped products,
- at least one secondary receptacle (4) provided with means for secondary guiding (7) of the flow of dumped products,
- a main door structure (8), provided on said at least one main receptacle (20), articulated to said skip (21), able, in a first position, to maintain closed said at least one main receptacle (20) and, in a second position of release, to retract in order to allow for the emptying of the latter, and
- a second door structure (9), constituting said at least one secondary receptacle (4), said second door structure (9) cooperating with said main door structure (8) in such a way as to allow at least the emptying of at least one said secondary receptacle (4) when the main door structure (8) is in a closed position, **characterised in that** said second door structure (9) has means (10, 12) for actuating and driving able to allow for the displacement of said at least one secondary receptacle (4) in a raised position, overhanging the vehicle (1), and at a height that is sufficient to position said at least one secondary receptacle (4) above a storage hopper (30), said at least one secondary receptacle (4) having an unloading trapdoor (18), means for locking said unloading trapdoor (18) in a closed position as well as means for actuating for the opening of said trapdoor (18).

2. Vehicle (1) according to claim 1, wherein the second door structure (9) is constituted at least partially by a lever arm (12) articulated at its proximal end (15) to said main door structure (8), the distal end of the lever arm (12) being subjected to said at least one secondary receptacle (4).

3. Vehicle (1) according to claim 2, wherein the second door structure (9) constitutes at least partially the means (7) of secondary guiding of the flow of the dumped products, the lever arm (12) having starting at its distal end, at least over one portion of length (14) a caisson constituting at least one shaft (71) for the guiding of the flow dumped in said at least one secondary receptacle (4).

4. Vehicle (1) according to claim 3, wherein the upper end of the caisson is provided with at least one flapper check valve (15) able to block off the existing end of one said shaft (71) when the lever arm (12) is inclined.

5. Vehicle (1) according to claim 3, wherein the lever arm (12) occupies, when the second door structure (9) is in a closed position, a volume extending the end of the main door structure (8), the upper end (16) exiting from one said shaft (71) being adjacent to at least one opening for loading (17) of at least one main receptacle (20), located on a high portion of the main door structure (9), the lever arm (12) having at least one access window (35) across from said at least one opening for loading (17).

6. Vehicle (1) according to one of claims 1 to 5, wherein the secondary receptacle (4) is located under the threshold (S₁) of the main door structure (8), and even where applicable, under the threshold of the main receptacle (20).

7. Vehicle (1) according to claims 2 and 6, wherein the second door structure (9) has a generally L-shaped profile, said at least one secondary receptacle (4) constituting the horizontal wing of the L, the lever arm (12) constituting the vertical wing of the L.

8. Vehicle (1) according to one of claims 1 to 7, wherein the second door structure (9) is the support for at least one tipping device (19) of a container having:
- means for taking said container (2),
- means for actuating and driving able to displace said container in a vertical plane and to tip the latter.

9. Vehicle (1) according to one of claims 1 to 8, wherein said at least one main receptacle (20) is comprised at least partially by said skip (21), open at one (22) of its ends, said main door structure (8) being articulated at the upper end of the opening according to a horizontal pivoting axis (23).

10. Vehicle (1) according to claim 9, wherein said main door structure (8) has a hollow section profile coinciding with that of said skip (21) in such a way as to extend the latter when said main door structure (8) is in closed position, the latter constituting at least one loading hopper (32) of at least one main receptacle (20), said main door structure (8) receiving at least one compaction device (25) of the products in the direction of at least one said main receptacle (20).

11. Vehicle (1) according to claim 9 or 10, wherein the skip (21) is compartmentalised with the presence of at least one partition wall arranged longitudinally in said skip, and constituting at least two compartments, and therefore at least two main receptacles, the main door structure (8) having, where applicable, at least one partition wall extending said at least two compartments.

12. Vehicle (1) according to claim 5, wherein:
- the vehicle (1) has at least one loading station (50), with for the or for each main receptacle (20), at least one dedicated opening for loading (17),
- the vehicle (1) further has an articulated deflective device (26), provided with means for actuating, said deflective device (26) able to take at least two positions for either directing the entire flow dumped in the dedicated opening for loading (17) of one said main receptacle (20) or in the opening exiting (16) from the shaft (71) of one said secondary receptacle (4) or to divide the flow, one portion of the flow being guided into the dedicated opening for loading of the main receptacle (20), the other portion of the flow being guided into the opening (16) exiting from the shaft (71) of the secondary receptacle (4).

## Patentansprüche

1. Fahrzeug (1) zum selektiven Abholen von Produkten, wie etwa insbesondere Haushaltsmüll, der zeitweise in Behältern (2), wie etwa insbesondere Mülltonnen, gelagert wird, wobei das Fahrzeug Folgendes umfasst:
- ein selbstfahrendes Fahrgestell (3), das mindestens ein Hauptaufnahmebehältnis (20) trägt, das aus einem Kipper (21) besteht, wobei das Hauptaufnahmebehältnis (20) Mittel (6) zum Leiten des Flusses der ausgeschütteten Produkte aufweist,
- mindestens ein Nebenaufnahmebehältnis (4), das mit Nebenmitteln (7) zum Leiten des Flusses der ausgeschütteten Produkte ausgestattet ist,
- eine Haupttürkonstruktion (8), die das mindestens eine Hauptaufnahmebehältnis (20) ausstattet, das an dem Kipper (21) angelenkt ist, die dazu geeignet ist, in einer ersten Position das mindestens eine Hauptaufnahmebehältnis (20) geschlossen zu halten, und in einer zweiten Freigabeposition eingezogen zu werden, um das Entleeren desselben zu ermöglichen, und
- eine zweite Türkonstruktion (9), die das mindestens eine Nebenaufnahmebehältnis (4) bildet, wobei die zweite Türkonstruktion (9) mit der Haupttürkonstruktion (8) zusammenwirkt, um mindestens das Entleeren mindestens eines Nebenaufnahmebehältnisses (4) zu ermöglichen, während die Flaupttürkonstruktion (8) sich in einer geschlossenen Position befindet,
**dadurch gekennzeichnet, dass** die zweite Türkonstruktion (9) Betätigungs- und Antriebsmittel (10, 12) aufweist, die dazu geeignet sind, die Verschiebung des mindestens einen Nebenaufnahmebehältnisses (4) in eine angehobene Position über das Fahrzeug (1) überstehend und auf einer ausreichenden Höhe zu ermöglichen, um das mindestens eine Nebenaufnahmebehältnis (4) oberhalb eines Lagerbunkers (30) anzuordnen, wobei das mindestens eine Nebenaufnahmebehältnis (4) eine Ausladeklappe (18), Mittel zum Verriegeln der Ausladeklappe (18) in einer geschlossenen Position, so wie Mittel zum Betätigen der Öffnung der Klappe (18) aufweist.

2. Fahrzeug (1) nach Anspruch 1, wobei die zweite Türkonstruktion (9) mindestens teilweise aus einem Hebelarm (12) besteht, der an seinem proximalen Ende (15) an der Haupttürkonstruktion (18) angelenkt ist, wobei das distale Ende des Hebelarms (12) an dem mindestens einen Nebenaufnahmebehältnis (4) befestigt ist.

3. Fahrzeug (1) nach Anspruch 2, wobei die zweite Türkonstruktion (9) mindestens teilweise die Nebenmittel (7) zum, Leiten des Flusses der ausgeschütteten Produkte bildet, der Hebelarm (12) von seinem distalen Ende aus mindestens auf einem Längsabschnitt (14) einen Kasten aufweist, der mindestens einen Schacht (71) zum Leiten des aufgeschütteten Flusses in das mindestens eine Nebenaufnahmebehältnis (4) bildet.

4. Fahrzeug (1) nach Anspruch 3, wobei das obere Ende des Kastens mit mindestens einer Rückschlagklappe (15) ausgestattet ist, die dazu geeignet ist, das Ende zu verschließen, das aus einem Schacht (71) ausmündet, wenn der Hebelarm (12) geneigt ist.

5. Fahrzeug (1) nach Anspruch 3, wobei der Hebelarm (12), wenn die zweite Türkonstruktion (9) sich in einer geschlossenen Position befindet, ein Volumen einnimmt, welches das Ende der Haupttürkonstruktion (8) verlängert, wobei das obere Ende (16) aus einem Schacht (71) ausmündet, der sich neben mindestens einer Ladeöffnung (17) mindestens eines Hauptaufnahmebehältnisses (20) befindet, die sich auf einem oberen Abschnitt der Haupttürkonstruktion (9) befindet, wobei der Hebelarm (12) mindestens ein Zugriffsfenster (35) gegenüber der mindestens einen Ladeöffnung (17) aufweist.

6. Fahrzeug (1) nach einem der Ansprüche 1 bis 5, wobei der Nebenbehälter (4) sich unter der Schwelle (S₁) der Haupttürkonstruktion (8) oder gegebenenfalls sogar unter der Schwelle des Hauptaufnahmebehältnisses (20) befindet.

7. Fahrzeug (1) nach Anspruch 2 und 6, wobei die zweite Türkonstruktion (9) ein im Allgemeinen L-förmiges Profil aufweist, wobei der mindestens eine Nebenbehälter (4) den waagerechten Schenkel des L bildet, wobei der Hebelarm (12) den senkrechten Schenkel des L bildet.

8. Fahrzeug (1) nach einem der Ansprüche 1 bis 7, wobei die zweite Türkonstruktion (9) die Stütze mindestens einer Behälterkippvorrichtung (19) ist, umfassend:
- Mittel zum Ergreifen eines Behälters (2),
- Betätigungs- und Antriebsmittel, die dazu geeignet sind, den Behälter in einer senkrechten Ebene zu bewegen und diesen zu kippen.

9. Fahrzeug (1) nach einem der Ansprüche 1 bis 8, wobei das mindestens eine Hauptaufnahmebehältnis (20) mindestens teilweise aus dem Kipper (21) besteht, der an einem (22) seiner Enden offen ist, wobei die Haupttürkonstruktion (8) an dem oberen Ende der Öffnung an einer waagerechten Schwenkachse (23) entlang angelenkt ist.

10. Fahrzeug (1) nach Anspruch 9, wobei die Haupttürkonstruktion (8) ein Hohlprofil aufweist, das mit dem des Kippers (21) übereinstimmt, so dass es diesen verlängert, wenn die Haupttürkonstruktion (8) sich in der geschlossenen Position befindet, wobei diese mindestens einen Ladetrichter (32) mindestens eines Hauptaufnahmebehältnisses (20) bildet, wobei die Haupttürkonstruktion (8) mindestens eine Verdichtungsvorrichtung (25) der Produkte in Richtung mindestens eines Hauptaufnahmebehältnisses (20) aufnimmt.

11. Fahrzeug (1) nach Anspruch 9 oder 10, wobei der Kipper (21) unterteilt ist durch das Vorhandensein mindestens einer Trennwand, die längsseitig in dem Kipper angeordnet ist und mindestens zwei Abteilungen bildet, und somit mindestens zwei Hauptaufnahmebehältnisse, wobei die Haupttürkonstruktion (8) gegebenenfalls mindestens eine Trennwand aufweist, welche die mindestens zwei Abteilungen verlängert.

12. Fahrzeug (1) nach Anspruch 5, wobei:
- das Fahrzeug (1) mindestens eine Ladestation (50) mit für das oder jedes Hauptaufhahmebehältnis (20) mindestens einer speziellen Ladeöffnung (17) aufweist,
- das Fahrzeug (1) feiner eine angelenkte Ablenkvorrichtung (26) aufweist, die mit Betätigungsmitteln ausgestattet ist, wobei die Ablenkvorrichtung (26) mindestens zwei Positionen einnehmen kann, um entweder den gesamten Fluss zu orientieren, der in die spezielle Ladeöffnung (17) eines Hauptaufnahmebehältnisses (20) oder aber in die Mündungsöffnung (16) des Schachts (71) eines Nebenaufnahmebehältnisses (4) geschüttet wird, oder um den Fluss zu spalten, wobei ein Teil des Flusses in die spezielle Ladeöffnung des Hauptaufnahmebehältnisses (20) geleitet wird, wobei der andere Teil des Flusses in die Mündungsöffnung (16) des Schachts (71) des Nebenaufnahmebehältnisses (4) geleitet wird.
